# FASCICULE DE BREVET EUROPEEN

(11) **EP 0 174 250 B1**
(45) Date de publication et mention de la délivrance du brevet: **19.12.1990**
(21) Numéro de dépôt: 85401680.5
(22) Date de dépôt: 23.08.1985
(51) Int. Cl.: H01P 1/161, H01Q 25/00

(54) **Dispositif de réception de signaux hyperfréquences à double polarisation**
Vorrichtung zum Empfang von dual polarisierten Mikrowellensignalen
Device for receiving dual polarized microwave signals

(30) Priorité: 31.08.1984 FR 8413509
(43) Date de publication de la demande: 12.03.1986
(73) Titulaire: SOCIETE ELECTRONIQUE DE LA REGION PAYS DE LOIRE, F-75020 Paris (FR)
(72) Inventeur: Houchangnia, Zaroche, F-75379 Paris Cedex 08 (FR)
(74) Mandataire: Phan, Chi Quy

(56) Documents cités:
- EP-A- 0 073 511
- EP-A- 0 089 084
- EP-A- 0 108 463
- US-A- 2 682 610
- IRE TRANSACTIONS ON MICROWAVE THEORY AND TECHNIQUES, vol. MTT-4, no. 3, juillet 1956, pages 181-183, New York, US; R.D. TOMPKINS: "A broad-band dual-mode circular waveguide transducer"

## Description

L'invention est relative à un dispositif de réception de signaux hyperfréquences à double polarisation, constitué d'éléments simples qui permettent un montage rapide et aisé sans réglages ultérieurs, et qui confèrent une rigidité d'ensemble suffisante.

Ce dispositif est plus particulièrement destiné à la réception des signaux hyperfréquences à double polarisation émis pour la télévision, par exemple à partir de satellites géostationnaires. Il est destiné à être utilisé dans les stations de réception, en association avec les éléments actifs équipant les têtes hyperfréquences desdites stations.

Plus généralement, le dispositif peut être utilisé pour la réception de tous les signaux hyperfréquences à double polarisation, en adaptant certains de ses éléments à la gamme de fréquence à laquelle il est destiné.

Un signal ou bien encore une onde est dit à double polarisation lorsqu'il ne propage par sur un plan, comme c'est le cas pour un signal à polarisation rectiligne (encore appelé onde plane), mais autour d'un axe déterminant la direction de propagation du signal. C'est le cas des ondes à polarisation circulaire, ou bien encore des ondes à polarisation elliptique.

Une onde à double polarisation peut être considérée comme la superposition de deux ondes à polarisation rectiligne.

La polarisation est circulaire lorsque l'amplitude du vecteur champ (électrique ou magnétique) résultant de la superposition des deux ondes est constante autour de l'axe de propagation: plus précisément, l'extrémité du vecteur champ décrit un cercle autour de l'axe, en projection sur un plan perpendiculaire à cet axe.

Une onde à polarisation circulaire est la résultante de deux ondes planes, orthogonales entre elles, et dont les amplitudes maximum ainsi que les fréquences sont égales, mais entre lesquelles existe un déphasage de 90°.

La polarisation est dite elliptique lorsque l'amplitude du vecteur champ varie autour de l'axe de propagation. Son extrémité décrit une ellipse, en projection sur un plan perpendiculaire à l'axe.

Une onde à polarisation elliptique est la résultante de deux ondes planes, orthogonales, dont les amplitudes maximum sont différentes.

La polarisation circulaire est principalement utilisée dans les installations de poursuite de satellites ou dans les installations de communication spatiale. Les conséquences de l'effet Faraday qui existe dans l'ionosphère sont alors amoindries, et la réception est meilleure. La polarisation circulaire est également utilisée dans les radars terrestres, afin de limiter les échos parasites dûs aux nuages.

Afin d'exploiter à la réception une onde émise en double polarisation, il est connu de décomposer cette onde en deux ondes planes, puis d'analyser chacune des composantes obtenues.

Il s'ensuit qu'un dispositif pour la réception d'ondes ou de signaux hyperfréquences à double polarisation doit comporter des moyens pour assurer la réception et le traitement de deux signaux hyperfréquences à polarisation rectiligne.

Dans les dispositifs connus de réception de signaux hyperfréquences à polarisation rectiligne, le signal est capté à l'aide d'une sonde qui alimente l'entrée d'une tête hyperfréquence.

Les têtes hyperfréquences comprennent un étage préamplificateur relié à la sonde, afin d'amplifier le signal reçu dans la bande des ondes centimétriques. Un convertisseur hétérodyne, constitué d'un oscillateur local et d'un mélangeur, permet de transposer la fréquence du signal reçu par la sonde vers une fréquence inférieure, par exemple dans la bande des ondes décimétriques; ensuite, un amplificateur agit sur le signal transposé avant son exploitation.

Ces divers constituants comprennent des éléments en microbandes répartis sur des substrats diélectriques d'épaisseur plus ou moins importante selon qu'ils sont associés au circuit des ondes décimétriques ou au circuit des ondes centimétriques. Des tronçons conducteurs sont réalisés par métallisation sur ces substrats et leur largeur varie selon la bande de fréquence à laquelle ils sont destinés.

La sonde pour capter le signal est, dans ces différents circuits, réalisée à l'aide d'une métallisation placée sur l'un des substrats, et se trouve à l'intérieur d'un guide d'ondes relié à l'antenne de réception.

La réalisation d'un dispositif de réception de signaux hyperfréquences à double polarisation présente des inconvénients car ce dispositif doit posséder deux sondes et deux ensembles de substrats.

Il faut tout d'abord que les sondes soient agencées pour recevoir des signaux orthogonaux entre eux. Il faut ensuite que les circuits alimentant les têtes hyperfréquences n'interfèrent pas. Un dispositif du type décrit dans la Demande de Brevet Européen EP-A-0 073 511 permet de résoudre ces deux problèmes. Mais la présente invention permet, en outre, que le montage soit rapide, ne nécessite pas de réglages ultérieurs et ait une rigidité suffisante.

L'invention concerne donc un dispositif du type décrit dans la Demande EP-A-0 073 511, c'est-à-dire un dispositif pour la réception d'un signal hyperfréquence à double polarisation fourni par une antenne et décomposé en deux composantes orthogonales à polarisation rectiligne par un dépolariseur connecté à ladite antenne, ledit dispositif comportant:
a) un premier guide d'onde dont l'entrée est connectée à la sortie dudit dépolariseur,
b) une première sonde placée à la sortie du premier guide d'onde et comprenant un premier substrat diélectrique et une première. métallisation réalisée sur un côté du premier substrat, ledit substrat étant perpendiculaire à l'axe longitudinal du premier guide d'onde,
c) un deuxième guide d'onde dont l'entrée est placée de l'autre côté dudit premier substrat, ledit deuxième guide ayant le même axe longitudinal que le premier guide,
d) une deuxième sonde placée à la sortie du deuxième guide d'onde et comprenant un deuxième substrat diélectrique et une deuxième métallisation réalisée sur un côté du deuxième substrat, ledit substrat étant perpendiculaire à l'axe longitudinal du deuxième guide,
e) des moyens pour assurer le découplage et l'adaptation desdites sondes.

Elle est caractérisée en ce que ledit dispositif comporte en outre:

f) un tube placé entre les premier et deuxième substrats et présentant à chaque extrémité des moyens de positionnement coopérant avec des moyens de positionnement complémentaires se trouvant sur les substrats de façon à assurer l'orthogonalité entre les deux sondes, la section interne dudit tube étant égale à la section externe du deuxième guide d'onde et lesdits moyens de découplage et d'adaptation étant solidaires dudit deuxième guide d'onde emmanché à l'intérieur dudit tube.

Dans un mode préféré de réalisation, les extrémités du tube comportent des languettes identiques et décalées de 90° d'une extrémité à l'autre et les substrats sur lesquels sont placées les sondes comportent des fentes complémentaires des languettes ayant les mêmes emplacements relatifs par rapport aux sondes.

D'autres caractéristiques et avantages de l'invention apparaîtront avec la description de quelques modes de réalisation du dispositif, faite en regard des figures annexées sur lesquelles:
-la figure 1 montre une antenne qui peut être utilisée en association avec le dispositif de l'invention,
-la figure 2 est une vue éclatée du dispositif de l'invention, permettant de montrer ses éléments constitutifs,
-la figure 3 est une vue en coupe du dispositif de l'invention lorsqu'il est assemblé,
-la figure 4 est une vue en coupe d'une variante du dispositif de l'invention lorsqu'il est assemblé,
-la figure 5 représente le détail de l'une des parties du dispositif de l'invention.

Le dispositif pour la réception d'ondes à double polarisation comporte, comme le montre la figure 1, une antenne de réception du type "Cassegrain" constituée d'un réflecteur paraboloïdal 1, au foyer duquel se trouve un réflecteur hyperboloïdal 2 qui renvoie les ondes électromagnétiques vers un cornet de réception 3 associé à un guide d'ondes 4 dont le rôle est de diriger les ondes vers les éléments actifs des circuits hautes-fréquences qui se trouvent à l'extrémité du guide d'ondes opposée à l'antenne.

La décomposition de l'onde à polarisation circulaire en deux ondes planes s'effectue, de façon connue, à l'aide d'un dépolariseur situé à la sortie du cornet de réception 3, dans le guide d'ondes 4. Ce dépolariseur, non représenté sur les figures, est en diélectrique ou en lame métallique.

Les deux ondes ainsi obtenues sont orthogonales entre elles et continuent leur propagation à l'intérieur du guide d'ondes 4. Le dispositif dont la figure 2 montre, en vue éclatée, les éléments constitutifs permet la réception de ces deux ondes orthogonales.

Le guide d'ondes 4 se présente sous là forme d'un cylindre ouvert à ses deux extrémités. L'une des extrémités est reliée à la sortie du cornet de réception 3 de la figure 1. A l'autre extrémité, destinée à être à proximité des circuits de réception, on trouve un évidement 41 pour le passage de la liaison électrique entre une sonde 51 et la tête hyperfréquence (non représentée) qui lui est associée.

Le dispositif comporte également un premier ensemble 5 de circuits hyperfréquences en microbandes sur lequel se trouve la première sonde 51 pour la réception de l'une des deux ondes issues de la décomposition du signal à double polarisation par le dépolariseur.

Dans un mode de réalisation préféré de l'invention, cet ensemble est assemblé selon la technologie protégée par le Brevet Français no. 2 522 885 de la demanderesse.

Il est constitué de deux substrats superposés: un substrat mince SM 5 destiné à la bande des ondes centimétriques et un substrat épais SE 5 destiné à la bande des ondes décimétriques.

La sonde 51 destinée à la réception est réalisée par une métallisation de la face du substrat mince SM 5 non en regard du substrat épais SE 5.

Cette sonde 51 possède une forme quasi triangulaire (section axiale d'une "carotte"), dont le sommet se trouve sensiblement au centre d'un cercle, délimité sur l'assemblage de substrats par des fentes F₅₂, Fₛ₃, F₁₄ en forme d'arcs. Ces fentes traversent les deux substrats SM 5 et SE 5 de part en part. Une métallisation, non représentée, se trouve entre les deux substrats et sert de plan de masse.

Le substrat mince SM 5 est destiné à se trouver en regard de l'extrémité du guide d'ondes 4 qui porte l'évidement 41.

Un guide 6, cylindrique, dont le diamètre intérieur est le même que le diamètre intérieur du guide 4 est destiné à être placé, par l'une de ses extrémités, en regard du substrat épais SE 5. A proximité de cette extrémité, dans la paroi du guide, sont ménagées deux fentes minces, diamétralement opposées, et parallèles à l'axe longitudinal du guide. Une seule de ces fentes 63 est visible sur la figure. Ces fentes sont destinées à recevoir une première lame métaiiique 61 pour l'adaptation de la sonde 51 et le découplage entre les deux accès comme il sera expliqué ultérieurement.

A l'autre extrémité de ce guide, se trouve un évidement 62 qui permet le passage de la seconde sonde (pour la réception du second signal).

Ce guide 6 possède également le même diamètre externe que le guide 4 relié au cornet.

Un tube 7 possède un diamètre interne égal au diamètre externe du guide 6, afin que ce dernier puisse être emmanché à l'intérieur.

L'extrémité du tube 7 destinée à se trouver en regard du substrat épais de l'ensemble 5 possède des prolongements en forme de languettes L₅₂, L₅₃, L₅₄ complémentaires des fentes F₅₂, F₅₃, F₅₄ qui traversent les deux substrats SM 5 et SE 5, afin que ces languettes puissent être engagées dans les fentes, et que le tube 7 soit rendu solidaire de l'ensemble 5.

L'autre extrémité du tube 7 est également terminée par des languettes L₈₂, L₈₃, L₈₄, semblables à celles de l'autre extrémité, mais décalées de 90° par rapport à ces dernières.

La longueur du tube 7, sans les languettes de chaque extrémité est égale à la longueur du guide 6. Un évidement 71 est ménagé entre deux languettes L₈₂ et L₈₃, afin d'être en regard de l'évidement 62 du guide 6 lorsque celui est en place, pour laisser le passage d'une liaison électrique entre une seconde sonde et une tête haute-fréquence.

Deux fentes, dont une seule 72 est visible, sont ménagées dans la paroi du tube 7, parallèlement à son axe longitudinal pour permettre la mise en place de la lame métallique 61 dans les fentes 63 du guide 6.

Les fentes 63 du guide 6 et 72 du tube 7 sont placées de façon à ce que la lame 61 d'adaptation de la sonde 51 soit parallèle à l'axe longitudinal de cette sonde lorsque les languettes L₅₂, L₅₃, L₅₄ du tube 7 sont en place dans les fentes F₅₂, F₅₃, F₅₄ de l'ensemble 5 portant cette sonde 51.

Les languettes du tube 7 et les fentes de l'ensemble 5 correspondantes sont agencées de façon qu'un seul positionnement de cet ensemble soit possible.

Un second ensemble 8 comportant des éléments en microbandes est identique au premier et comporte une sonde 81 et trois fentes F₈₂, F₈₃, F₈₄ destinées à coopérer avec les languettes Lₛ₂, Lₛ₃, L₈₄ de l'autre extrémité du tube 8.

La transition guide servant de sonde 81 est réalisée à l'aide d'une métallisation quasi triangulaire ménagée sur le substrat mince SM 8 du second ensemble 8. Cette sonde est reliée à l'étage amplificateur de la tête haute-fréquence par une liaison en microbandes passant par les évidements 71 du tube 7, et 62 du guide 6.

Un substrat épais SE 8 compose également cet ensemble 8 en microbandes, selon la technologie décrite dans le Brevet Français no. 2 522 885 déjà cité.

Des fentes F₈₂, F₈₃, F₈₄ sont réalisées dans l'épaisseur des deux substrats, identiquement aux fentes F_{S2}, F₅₃, F₁₄ du premier ensemble de circuits, et sont destinées à coopérer avec les languettes L₈₂, L₈₃, L₈₄ du tube 7.

Une coupelle cylindrique 9, obturée par un fond de court-circuit, possède un diamètre interne égale au diamètre interne du guide 6 et un diamètre externe égal au diamètre interne du tube 7. Cette coupelle et prévue pour s'emmancher dans les languettes L₈₂, L₈₃, L₈₄ lorsque le tube 7 est en place sur l'ensemble 8 de circuits en microbandes.

Les figures 3 et 4 montrent, selon une coupe passant par l'axe longitudinal de la sonde 51, le dispositif lorsque les éléments constitutifs sont en place.

Le guide d'ondes 4 destiné à être relié à l'antenne est au contact du substrat mince SM 5 du premier ensemble 5 de circuits hyperfréquence en microbandes. L'évidement 41 permet le passage de la sonde 51 et sa liaison électrique avec la tête hyperfréquence à laquelle elle est associée. Le second guide 6 est placé entre les deux ensembles 5 et 8 de circuits en microbandes. Par sa présence, il permet que les substrats SM 5, SE 5, SM 8, SE 8 et par conséquent les sondes 51 et 81 qu'il porte respectivement soient sur des plans parfaitement parallèles, tout en étant perpendiculaires à l'axe longitudinal des guides. Ceci est rendu possible car les extrémités des guides sont en section droite. Le tube 7 grâce aux languettes engagées dans les fentes des ensembles 5 et 8 de circuits en microbandes permet que les sondes soit orthogonales entre elles, car les languettes sont semblables d'une extrémité à l'autre mais décalées de 90°, et car les ensembles 5 et 8 de circuits en microbandes sont identiques, et ont notamment leurs fentes placées aux mêmes endroits par rapport aux sondes.

Le maintien ferme du guide d'ondes 4 par rapport au premier ensemble 5 de circuit en microbande est assuré grâce aux languettes L₅₂, L₅₃, L₅₄ comme le montrent les figures 3 et 4.

La lame métallique 61 est soudée, après avoir été mise en place, à la fois dans les fentes 63 et 72 du guide 6 et du tube 7. Elle est placée parallèlement à l'axe longitudinal de la sonde 51 et ainsi réfléchit toutes les ondes qui lui sont parallèles. De ce fait, la sonde 51 est adaptée.

La distance séparant les deux sondes est égale à une longueur d'ondes guidée. Pour que l'adaptation de la sonde soit effective, il faut que le milieu de la lame métallique 61 soit situé à une distance de la sonde 51 égale au quart de la longueur d'onde guidée. Ainsi, cette lame métallique renvoie vers la sonde 51 la composante du champ qui lui est parallèle, ce qui permet l'adaptation de la sonde 51 et l'établissement d'un bon découplage entre les deux accès.

La coupelle de terminaison 9 est maintenue sur l'ensemble d'une façon semblable au guide d'ondes 4: les languettes L₈₂, L₈₃, L₈₄ passant dans les fentes du second ensemble 8 de circuits permettent ce maintien. Le fond de cette coupelle est maintenu parallèle à l'ensemble 8 de circuits, à une distance de la sonde 81 légèrement inférieure au quart de la longueur d'onde guidée. Ce fond de court-circuit permet l'adaptation de la seconde sonde 81.

Il est possible d'améliorer le découplage en remplaçant la coupelle 9 par une deuxième lame métallique 91 parallèle à l'axe longitudinal de la sonde 81, comme le montre la figure 4. Cette lame est maintenue dans un guide circulaire 9 bis de mêmes diamètres interne et externe que les guides 4 et 6.

Cette lame métallique 91 est maintenue dans le guide 9 bis grâce à des fentes diamétralement opposées et parallèles à l'axe longitudinal de ce guide, comme il était le cas pour la lame métallique 61 du guide 6 et du tube 8.

Le découplage peut aussi être amélioré en plaçant une lame résistive entre la première lame métallique 61 et la seconde sonde 81 parallèlement à la lame 61. Cette lame absorbera le résidu de la composante du champ parallèle à la première sonde 51 qui n'aura pas été réfléchi par la lame métallique 61 et qui n'aura pas été capté par la première sonde 51.

L'utilisation de cette lame est indispensable lorsque les découplages entre les deux accès doivent être supérieurs aux valeurs exigées par les critères de réception des programmes de télévision par satellite.

La figure 5 représente une vue partielle, côté substrat mince SM 5, du premier ensemble 5 de circuits en microbandes. Le second ensemble 8 de circuits en microbandes possède également la structure représentée sur cette figure 5.

Les fentes F₅₂, F₅₃, F₅₄ destinées à coopérer avec les languettes du tube 7 apparaissent sur cette figure. Une métallisation 10 annulaire possède un diamètre externe égal au diamètre interne des fentes et un diamètre interne égal à celui du guide d'ondes 4. Cette métallisation est pratiquée sur le substrat mince SM 5 et est reliée par un rivet R de transfert de masse au plan de masse qui, on le rappelle, est situé entre les deux substrats SM 5 et SE 5.

La sonde Si est reliée par l'intermédiaire d'une liaison 11 en microbandes au reste des circuits composant la tête hyperfréquences 12.

Cette métallisation permet, lorsque le dispositif est entièrement monté, que le guide d'ondes 4 soit relié à la masse.

La métallisation similaire sur le substrat mince SM 8 du second ensemble de circuits en microbandes, permet le contact du guide d'ondes 6 situé entre les deux ensembles de circuits en microbandes avec le plan de masse compris entre les substrats minces SM 8 et épais SE 8 du second ensemble de circuits.

De préférence, le contact électrique avec la masse est assuré en réalisant un cordon de soudure entre le guide 4 et la métallisation 10 du premier ensemble de circuits ou entre le guide 6 et la métallisation correspondante du second ensemble de circuits.

De préférence, pour assurer une bonne rigidité mécanique à l'ensemble, des points de soudure sont assurés entre le guide d'ondes 4 et les languettes L₅₂, L₅₃, L₅₄ et entre la coupelle 9 ou le guide 9 bis et les languettes L₈₂, L₈₃, L₈₄ du tube 7.

## Revendications

1. Dispositif pour la réception d'un signal hyperfréquence à double polarisation fourni par une antenne (1, 2, 3) et décomposé en deux composantes orthogonales à polarisation rectiligne par un dépolariseur connecté à ladite antenne, ledit dispositif comportant:
a) un premier guide d'onde (4) dont l'entrée est connectée à la sortie dudit dépolariseur,
b) une première sonde (51) placée à la sortie du premier guide d'onde et comprenant un premier substrat diélectrique (SM 5) et une première métallisation réalisée sur un côté du premier substrat, ledit substrat étant perpendiculaire à l'axe longitudinal du premier guide d'onde,
c) un deuxième guide d'onde (6) dont l'entrée est placée de l'autre côté dudit premier substrat, ledit deuxième guide ayant le même axe longitudinal que le premier guide,
d) une deuxième sonde (81) placée à la sortie du deuxième guide d'onde et comprenant un deuxième substrat dilectrique (SM 8) et une deuxième métallisation réalisée sur un côté du deuxième substrat, ledit substrat étant perpendiculaire à l'axe longitudinal du deuxième guide,
e) des moyens pour assurer le découplage et l'adaptation desdites sondes, caractérisé en ce qu'il comporte en outre
f) un tube (7) placé entre les premier et deuxième substrats et présentant à chaque extrémité des moyens de positionnement coopérant avec des moyens de positionnement complémentaires se trouvant sur les substrats de façon à assurer l'orthogonalité entre les deux sondes, la section interne dudit tube étant égale à la section externe du deuxième guide d'onde, et lesdits moyens de découplage et d'adaptation étant solidaires dudit deuxième guide d'onde emmanché à l'intérieur dudit tube.

2. Dispositif selon la revendication 1, caractérisé en ce que les extrémités du tube (7) comportent des languettes (Lg:,,53,64 et L_{82,83,84}) identiques et décalées de 90° d'une extrémité à l'autre, et en ce que les substrats sur lesquels sont placées les sondes comportent des fentes (F_{52,53,54} et F₈₂,₈₃,₈₄) complémentaires des languettes ayant les mêmes emplacements relatifs par rapport aux sondes (51, 81).

3. Dispositif selon la revendication 1 ou 2, caractérisé en ce que les guides d'onde (4; 6) ont une section circulaire.

4. Dispositif selon l'une quelconque des revendications 1 à 3, caractérisé en ce que les moyens de découplage et d'adaptation des sondes comportent une première lame métallique (61) fixée à l'intérieur du second guide (6).

5. Dispositif selon la revendication 4, caractérisé en ce que la lame (61) métallique est placée dans des fentes (63) du guide (6) et (72) du tube (7), diamétralement opposées et réalisées parallèlement à l'axe longitudinal desdits guide et tube, en ce que cette lame est rendue solidiare du guide (6) et du tube (7) par soudage, et est placée parallèlement à la première sonde (51).

6. Dispositif selon la revendication 4 ou 5, caractérisé en ce que le milieu de la première lame (61) est à une distance de la première sonde (51) équivalent au quart de la longueur d'onde guidée afin d'adapter la première sonde (51) en renvoyant vers celle-ci la composante du champ qui lui est parallèle.

7. Dispositif selon les revendications 5 et 6, caractérisé en ce qu'une lame résistive est placée entre la seconde sonde (81) et la première lame (61) parallèlement à cette dernière, de façon à atténuer le résidu de la composante du champ qui lui est parallèle et qui n'est pas réfléchie par la lame (61), pour améliorer le découplage entre les deux accès.

8. Dispositif selon l'une quelconque des revendications précédentes, caractérisé en ce que le premier guide d'ondes (4) connecté à l'antenne (1, 2, 3) est au contact d'une métallisation (10) du premier substrat (SM 5), présente un évidement (41) pour le passage de la première sonde (51) et est emmanché dans le tube (7) de façon à être fermement maintenu sur les circuits de ce premier substrat.

9. Dispositif selon l'une quelconque des revendications précédentes, caractérisé en ce qu'une métallisation annulaire est pratiquée sur le second substrat (SM 8) et en ce qu'une des extrémités du second guide d'ondes (6) est en contact avec cette métallisation annulaire qui est d'autre part reliée au plan de masse de ce second substrat (SM 8) par un rivet (R) de transfert de masse.

10. Dispositif selon l'une quelconque des revendications précédentes, caractérisé en ce qu'une coupelle (9) possédant un fond de court-circuit est emmanchée à l'extrémité du tube (7) se trouvant du côté du second substrat, pour assurer l'adaptation de la seconde sonde (81).

11. Dispositif selon l'une quelconque des revendications 1 à 9, caractérisé en ce qu'une deuxième lame métallique (91) est engagée dans des fentes d'un guide (9 bis) diamétralement opposées et parallèles à l'axe longitudinal de ce guide, et en ce que ce guide (9 bis) est emmanché à l'extrémité du tube (7) qui traverse le second substrat, afin d'adapter la seconde sonde (81) et d'améliorer le découplage entre les deux accès.

12. Dispositif selon l'une quelconque des revendications précédentes, caractérisé en ce que les deux sondes (51,81) sont portées par des ensembles (5, 8) de circuits composés chacun d'un substrat mince (SM 5, SM 8) et d'un substrat épais (SE 5, SE 8), superposés, un plan de masse se trouvant entre ces substrats.

13. Dispositif selon l'une quelconque des revendications précédentes, caractérisé en ce que l'antenne à laquelle il est associé comporte un réflecteur paraboloïdal (1 au foyer duquel se trouve un réflecteur hyperboloïdal (2) qui renvoie les ondes vers un cornet (3) de réception.

## Patentansprüche

1. Vorrichtung für den Empfang eines doppelt polarisierten Mikrowellensignals, das von einer Antenne (1,2,3) geliefert wird und durch einen an die Antenne angeschlossenen Depolarisator in zwei zueinander orthogonale Komponenten mit linearer Polarisation zerlegt wird, wobei die Vorrichtung aufweist:
a) einen ersten Wellenleiter (4), dessen Eingang an den Ausgang des Depolarisators angeschlossen ist,
b) eine erste Sonde (51), die an den Ausgang des ersten Wellenleiters angeschlossen ist und ein erstes dielektrisches Substrat (SM 5) sowie eine erste Metallbeschichtung auf einer ersten Seite des ersten Substrats enthält, wobei dieses Substrat senkrecht zur Längsachse des ersten Wellenleiters angeordnet ist,
c) einen zweiten Wellenleiter (6), dessen Eingang auf der anderen Seite des ersten Substrats liegt und der sich entlang derselben Längsachse wie der erste Wellenleiter erstreckt,
d) eine zweite Sonde (81), die sich am Ausgang des zweiten Wellenleiters befindet und ein zweites dielektrisches Substrat (SM 8) sowie eine zweite Metallbeschichtung auf einer Seite des zweiten Substrats enthält, wobei diese Substrat senkrecht zur Längsachse des zweiten Wellenleiters angeordnet ist,
e) Mittel zur Entkopplung und zur Anpassung der Sonden, dadurch gekennzeichnet, daß sie außerdem aufweist:
f) ein Rohr (7) zwischen den ersten und dem zweiten Substrat, das an jedem Ende Positioniermittel besitzt, die mit komplementären Positioniermitteln auf den Substraten zusammenwirken, derart, daß ein rechter Winkel zwischen den beiden Sonden gewahrt wird, wobei der innere Querschnitt des Rohrs gleich dem äußeren Querschnitt des zweiten Wellenleiters ist und die Mittel zur Entkopplung und Anpassung fest mit dem zweiten Wellenleiter verbunden sind, der in das Rohr hineingesteckt ist.

2. Vorrichtung nach Anspruch 1, dadurch gekennzeichnet, daß die Enden des Rohrs (7) einander gleiche Zungen (Lₛ₂, Lₛ₃, L₅₄ und Lₛ₂, L₈₃, L₈₄), die an einem Ende um 90^{Grad} gegen die am anderen Ende verschoben sind, und daß die Substrate, auf denen die Sonden angeordnet sind, zu den Zungen komplementäre Schlitze (Fₛ₂, Fₛ₃, F₅₄ und F₈₂ F₈₃, F₈₄) an gleichen relativen Stellen wie die Sonden (51, 81) aufweisen.

3. Vorrichtung nach Anspruch 1 oder 2, dadurch gekennzeichnet, daß die Wellenleiter (4, 6) einen kreisförmigen Querschnitt besitzen.

4. Vorrichtung nach einem beliebigen der Ansprüche 1 bis 3, dadurch gekennzeichnet, daß die Mittel zur Entkopplung und Anpassung der Sonden einen ersten im Inneren des zweiten Wellenleiters (6) befestigten Metallstreifen (61) aufweisen.

5. Vorrichtung nach Anspruch 4, dadurch gekennzeichnet, daß der Metallstreifen (61) in Schlitzen (63) des Wellenleiters (6) und in Schlitzen (72) des Rohrs (7) angeordnet ist, die einander diametral gegenüberliegen und sich parallel zur Längsachse der Wellenleiter und des Rohrs erstrecken, und daß dieser Streifen durch Verschweißen am Wellenleiter (6) und dem Rohr (7) befestigt wird und parallel zur ersten Sonde (51) verläuft.

6. Vorrichtung nach Anspruch 4 oder 5, dadurch gekennzeichnet, daß die Mitte des ersten Streifens (61) von der ersten Sonde (51) einen Abstand entsprechend einer Viertelwellenlänge der geführten Welle besitzt, so daß die erste Sonde (51) so angepaßt ist, daß die zum Streifen parallele Feldkomponente an die Sonde reflektiert wird.

7. Vorrichtung nach einem der Ansprüche 5 und 6, dadurch gekennzeichnet, daß ein Widerstandsstreifen zwischen der zweiten Sonde (81) und dem ersten Streifen (61) parallel zu diesem angeordnet ist, um die Restenergie der ihm parallelen Feldkomponente zu dämpfen, die durch den Streifen (61) nicht reflektiert wurde, und um die Entkopplung zwischen den beiden Zugängen zu verbessern.

8. Vorrichtung nach einem beliebigen der vorhergehenden Ansprüche, dadurch gekennzeichnet, daß der erste Wellenleiter (4), der an die Antenne (1, 2, 3) angeschlossen ist, mit einer Metallbeschichtung (10) des ersten Substrats (SM 5) in Berührung steht, eine Aussparung (41) für den Durchlaß der ersten Sonde (51) besitzt und in das Rohr (7) so hineingesteckt ist, daß er auf den Schaltkreisen des ersten Substrats festgehalten wird.

9. Vorrichtung nach einem beliebigen der vorhergehenden Ansprüche, dadurch gekennzeichnet, daß eine ringförmige Metallbeschichtung auf das zweite Substrat (SM 8) aufgebracht ist und daß eines der Enden des zweiten Wellenleiters (6) mit dieser ringförmigen Metallbeschichtung in Kontakt steht, die andererseits mit der Masseebene des zweiten Substrats (SM 8) über einen Massepotential-Übertragungsniet (R) in Verbindung steht.

10. Vorrichtung nach einem beliebigen der vorhergehenden Ansprüche, dadurch gekennzeichnet, daß eine Kuppel (9) mit einem Kurzschlußboden in das auf der Seite des zweiten Substrats liegende Ende des Rohrs (7) hineingesteckt ist, um die zweite Sonde (81) anzupassen.

11. Vorrichtung nach einem beliebigen der Ansprüche 1 bis 9, dadurch gekennzeichnet, daß ein zweiter Metallstreifen (91) in einander diametral gegenüberliegende und parallel zur Längsachse des Wellenleiters verlaufende Schlitze eines Wellenleiters (9 bis) gesteckt ist und daß dieser Wellenleiter (9 bis) in das Ende des Rohrs (7) hineingesteckt ist, das das zweite Substrat durchquert, um die zweite Sonde (81) anzupassen und die Entkopplung zwischen den beiden Zugängen zu verbessern.

12. Vorrichtung nach einem beliebigen der vorhergehenden Ansprüche, dadurch gekennzeichnet, daß die beiden Sonden (51), 81) von Schaltkreis-Baueinheiten (5, 8) getragen werden, die je aus der Stapelung eines dünnen Substrats (SM 5, SM 8) und eines dicken Substrats (SE 5, SE 8) gebildet werden, wobei eine Masseebene sich zwischen diesen Substraten befindet.

13. Vorrichtung nach einem beliebigen der vorhergehenden Ansprüche, dadurch gekennzeichnet, daß die Antenne, der sie zugeordnet ist, einen Paraboloidreflektor (1) aufweist, in dessen Brennpunkt sich ein Hyperboloidreflektor (2) befindet, der die Wellen auf ein Empfangshorn (3) richtet.

## Claims

1. A device for receiving a dual-polarized microwave signal supplied by an antenna (1, 2, 3) and separated by means of a depolarizer connected to said antenna into two orthogonal components of linear polarisation, said device comprising
a) a first waveguide (4) whose input is connected to the depolarizer output,
b) a first probe (51) located at the output of the first waveguide and comprising a first dielectric substrate (SM 5) and a first metal coating realised on one side of the first substrate, said substrate being positioned perpendicularly to the longitudinal axis of the first waveguide,
c) a second waveguide (6) whose input is located at the other side of said first substrate, said second waveguide having the same longitudinal axis as the first waveguide,
d) a second probe (81) located at the output of the second waveguide and comprising a second dielectric substrate (SM 8) and a second metal coating realised on one side of the second substrate, said substrate being positioned perpendicularly to the longitudinal axis of the second waveguide,
e) means for ensuring the discoupling and the matching of said probes, characterized in that it further comprises
f) a tube (7) placed between the first and the second substrates and presenting at each end positioning means which cooperate with corresponding positioning means on the substrates in order to ensure that the two probes are orthogonally positioned, the inner cross-section of said tube being equal to the outer cross-section of the second waveguide and said discoupling and matching means being integral with the second waveguide which is fitted into said tube.

2. A device according to claim 1, characterized in that the ends of the tube (7) comprise tongues (Ls2, L₅₃, L₅₄ and L₈₂, Lₛ₃, L₈₄) of mutually identical shape but 90° shifted at one end with respect to the other, and that the substrates bearing the probes comprise slots (_{Fs2}, F₅₃, F₅₄ and Fa2, F₈₃, F₈₄) of complementary shape with respect to the tongues, these slots occupying the same relative places as the probes (51, 81).

3. A device according to claim 1 or 2, characterized in that the waveguides (4, 6) have a circular cross-section.

4. A device according to any one of claims 1 to 3, characterized in that the probe discoupling and matching means comprise a first metal blade (61) mounted inside the second guide (6).

5. A device according to claim 4, characterized in that the metal blade (61) is placed in slots (63) of the guide (6) and in slots (72) of the tube (7) which are diametrically opposed to each other and are realized parallelly to the longitudinal axis of said waveguide and said tube, and that said blade is made integral with the waveguide (6) and the tube (7) by welding and is placed parallelly to the first probe (51).

6. A device according to claim 4 or 5, characterized in that the median area of the first blade (61) is at a distance from the first probe (51) corresponding to a quarter length of the guided wave in order to match the first probe (51) by returning to the probe the field component which is parallel thereto.

7. A device according to claims 5 and 6, characterized in that a resistor blade is placed between the second probe (81) and the first blade (61) parallelly to the latter in order to damp the rest of the field component which is parallel thereto and which is not reflected by the blade (61), in order to improve the discoupling between the two accesses.

8. A device according to any one of the preceding claims, characterized in that the first waveguide (4) connected to the antenna (1, 2, 3) is in contact with a metal coating (10) of the first substrate (SM 5), presents a cut-out (41) allowing the first probe (51) to pass therethrough, and is fitted into the tube (7) in such a way that it is firmly maintained on the circuits of this first substrate.

9. A device according to any one of the preceding claims, characterized in that an annular metal coating is provided on the second substrate (SM 8), and that one of the ends of the second waveguide (6) is in contact with this annular metal coating which, on the other hand, is connected to the mass plane of this second substrate (SM 8) by means of a mass transfer rivet (R).

10. A device according to any one of the preceding claims, characterized in that a cup (9) having a short-circuit bottom is fitted into the end of the tube (7) on the side of the second substrate in order to ensure the matching of the second probe (81).

11. A device according to any one of claims 1 to 9, characterized in that a second metal blade (91) is engaged in slots of a guide (9 bis) which are diametrically opposed and parallel to the longitudinal axis of this guide, and that this guide (9 bis) is fitted into the end of the tube (7) which passes through the second substrate in order to match the second probe (81) and to improve discoupling between the two accesses.

12. A device according to any one of the preceding claims, characterized in that the two probes (51, 81) are supported by units (5, 8) of circuits, each one composed of a thin substrate (SM 5, SM 8) and a thick substrate (SE 5, SE 8) in a superimposed relationship, a mass plane being provided between these substrates.

13. A device according to any one of the preceding claims, characterized in that the antenna to which it is associated comprises a paraboloid reflector (1) at the focus of which is located a hyperboloid reflector (2) transmitting the waves towards a reception cornet (3).
